# FASCICULE DE BREVET EUROPEEN

(11) **EP 0 894 180 B1**
(45) Date de publication et mention de la délivrance du brevet: **02.11.2000**
(21) Numéro de dépôt: 97918203.7
(22) Date de dépôt: 11.04.1997
(51) Int. Cl.: E06B 9/34

(54) **DISPOSITIF D'OUVERTURE-FERMETURE D'UN TYPE NOUVEAU POUR UN ESPACE LIMITE DE BATIMENT**
ÖFFNUNGS- / SCHLIESSVORRICHTUNG FÜR EINEN BEGRENZTEN RAUM EINES GEBÄUDES
NOVEL OPENING AND CLOSING DEVICE FOR A DELIMITED BUILDING SPACE

(30) Priorité: 11.04.1996 FR 9604699
(43) Date de publication de la demande: 03.02.1999
(73) Titulaire: Assaad, Elie, 54200 Toul (FR)
(72) Inventeur: Assaad, Elie, 54200 Toul (FR)
(74) Mandataire: Poupon, Michel
(86) Numéro de dépôt international: FR9700643
(87) Numéro de publication internationale: WO9738202

(56) Documents cités:
- EP-A- 0 189 091
- CH-A- 287 147
- CH-A- 419 543
- DE-A- 2 518 046
- DE-A- 3 017 179
- DE-A- 3 114 821
- DE-A- 3 225 568
- FR-A- 1 076 329
- FR-A- 1 223 764
- US-A- 4 292 763
- US-A- 5 392 577

## Description

La présente invention concerne un dispositif d'ouverture-fermeture d'un type nouveau pour un espace limité de bâtiment applicable par exemple aux volets à battant, portes roulantes, volets roulants, etc...

Les volets roulants par exemple sont composés de lames, solidaires les unes des autres par un système de charnières, de façon à former une nappe glissant à l'intérieur de deux guides latéraux, ladite nappe s'enroulant autour d'un tambour se trouvant en haut de la fenêtre ou d'une autre ouverture et permettant de dégager ainsi complètement cette dernière.

Pour la fermeture, les volets se trouvant enroulés sur le tambour se déroulent lentement en permettant aux lames de glisser dans les guides latéraux, les lames n'étant pas pivotantes, et d'opérer ainsi cette fermeture.

Le rôle habituel des volets est essentiellement protecteur.

Un but de l'invention est de proposer de fixer des barrettes de miroirs ou d'éléments équivalents sur les lames composant les volets, de les faire pivoter sur elles-mêmes et d'offrir ainsi un échantillon de fonctions complémentaires. Ce qui apportera :
pour les étages bas :
- un maximum d'éclairage naturel à l'intérieur du bâtiment, grâce au phénomène de réflexion, tout en préservant une intimité totale de la pièce. L'intensité de la lumière ainsi que le degré d'intimité sont donc réglés par une rotation des lames.

Pour les étages supérieurs :
- un éclairement sur demande, en jouant sur l'angle de pivotement qui peut à la fois faire office d'inhibiteur ou de diffuseur de rayons. On peut réguler ainsi la température interne depuis l'intérieur en n'ouvrant que quelques lames non exposées au soleil et préserver ainsi la fraîcheur de l'intérieur.

Pour les deux cas :
- les volets, en état de fermeture totale, forment à l'intérieur un miroir sur environ toute la surface interne, ce qui donne une certaine illusion d'espace, un confort de vue tout en ajoutant une belle décoration à l'appartement,
- des lames épaisses (permettant de loger les barrettes et le moteur) contribuent à diminuer les nuisances du bruit et offrent en même temps une résistance thermique élevée au chaud et au froid,
- une économie appréciable d'énergie est réalisée,
- l'emploi des rideaux est inutile.

Pour atteindre ce but, le demandeur a modifié la conception des lames pour pouvoir y adapter des éléments miroir, et à prévu de les faire pivoter sur elles-mêmes de façon sélective.

Un document US-A-5 392 577 décrit une porte dont les lames inclinées portent des éléments de miroir, mais ces lames sont fixes et le réglage de l'éclairage et de la température est impossible.

Un document FR-A-1 076 329 décrit une jalousie comportant un moyen pour faire pivoter toutes les lames simultanément, le pivotement sélectif de groupes de lames n'étant pas possible.

L'invention consiste en un dispositif de fermeture-ouverture pour un espace libre de bâtiment, par exemple un volet roulant pour fenêtre du type à lames pouvant glisser dans deux guides verticaux latéraux, accrochées les unes aux autres par des systèmes d'accrochage, et comportant sur leur longueur un système d'emboîtement mâle-femelle, le dispositif pouvant être descendu ou remonté de façon à fermer ou ouvrir l'espace entre une position de fermeture totale dans laquelle la lame inférieure repose sur un montant horizontal et dans laquelle les lames sont toutes emboîtées les unes dans les autres sur toute leur longueur de façon à former une nappe continue et une position d'ouverture partielle ou totale dans laquelle les lames sont désemboîtées et séparées les unes des autres par un espace déterminé par la hauteur du système d'accrochage ,caractérisé en ce que certaines lames au moins du dispositif comportent une partie pivotante sur laquelle est fixée une barrette de miroir sur une de ses faces, et en ce que le dispositif comporte des moyens d'entraînement pour le pivotement sélectif des parties pivotantes.

Selon une autre variante de l'invention, l'entraînement des axes de pivotement des parties pivotantes est motorisé et, selon une autre variante, il est réalisé par un système à poulies à fils.

On comprendra mieux l'invention à l'aide de la description qui suit d'un dispositif de fermeture-ouverture selon l'invention appliqué à titre d'exemple sur un volet roulant, description faite en référence aux figures annexées suivantes :
- **Figure 1** : vue générale d'une lame selon un premier mode de réalisation de l'invention,
- **Figures 2a et 2b** : vue en coupe verticale de deux variantes de lames selon le mode de réalisation de la figure 1.
- **Figures 3a et 3b** : coupes verticales de deux types d'emboîtement relatifs aux variantes des figures 2a et 2b.
- **Figure 4** : schéma de l'emboîtement vertical des lames.
- **Figure 5** : exemple non limitatif d'un dispositif de pivotement motorisé des lames,
- **Figure 6** : détail de l'axe de pivotement,
- **Figure 7** : vue de détail de l'axe d'entraînement du dispositif de la figure 5,
- **Figure 8** : détail d'un mode d'accrochage de deux lames successives,
- **Figure 9** : vue de l'intérieur d'un volet en position de fermeture,
- **Figure 10** : vue de l'extérieur d'un volet en position de fermeture,
- **Figure 11**: vue montrant le désengagement des lames avant pivotement,
- **Figure 12** : vue montrant l'ouverture de deux des lames du volet de la figure 11, les autres lames étant désengagées,
- **Figure 13** : vue montrant le retour en position de fermeture des lames de la figure 12 n'ayant pas pivoté,
- **Figure 14** : coupe verticale de lames équipées de miroir selon le premier mode de réalisation de l'invention.
- **Figure 15** : vue d'un volet équipé de miroirs en position fermée,
- **Figure 16** : emplacement d'un interrupteur de sécurité sur une lame,
- **Figure 17** : schéma électrique d'un exemple de réalisation non limitatif de boîtier de commande et de sécurité pour volets selon l'invention,
- **Figure 18** : exemple de réalisation des moyens de liaison entre boîtier de commande et lames.
- **Figure 19** : coupe verticale d'une partie latérale fixe d'une lame selon un deuxième mode de réalisation de l'invention.
- **Figure 20** : coupe verticale d'une partie centrale pivotante d'une lame selon ce deuxième mode de réalisation de l'invention.
- **Figure 21** : vue latérale d'une lame montrant les positions et formes relatives des parties centrales et latérales.
- **Figure 22** : schéma montrant un système manuel d'entrainement des lames selon le deuxième mode de réalisation de l'invention.
- **Figure 23** : détail d'un axe de pivotement des lames selon le mode de réalisation de la figure 22.

Un premier mode de réalisation à système de pivotement motorisé est présentée, ci-dessous, par figures.

### Figure 1 :

Des lames, composant ici un volet roulant, peuvent aussi être utilisées pour :
- des volets à battants,
- des portes roulantes,
- des portails,
- ou en général être des sous-éléments d'un dispositif "fermeture/ouverture" de tout espace limité de bâtiment.

La lame, figure 1, est divisée en trois parties :
- une partie centrale (2) de forme trapézoïdale et deux parties latérales ( 1 et 3) glissant dans deux guides latéraux verticaux (4), chacune en forme d'une moitié de trapèze.

Le but d'une telle forme est de :
1) - pouvoir libérer totalement de tous frottements latéraux la lame centrale (2) pour pouvoir la faire pivoter avec un minimum d'énergie,
2) - empêcher la lame centrale de faire des tours complets sur elle-même,
3) - limiter l'angle maximal de rotation en fonction des angles internes du trapèze de la lame centrale,
4) - conférer aux lames, dans le cas de fermeture et grâce au système d'emboîtement décrit plus loin, une rigidité d'une seule pièce résistant au vandalisme,
5) - éliminer les effets de la dilatation causée par la chaleur sur les parties centrales.

A titre d'exemple, la forme de la partie centrale (2) est un trapèze et les deux parties latérales ( 1 et 3) sont en demi-trapèze.

Cette forme, en trapèze et en demi-trapèze, peut subir beaucoup de variantes selon l'épaisseur, le poids du matériau ou selon l'inspiration de la décoration. Cette variante peut avoir des rectangles sur les trois parties (1, 2 ou 3), deux trapèzes sur une même lame ou un trapèze avec des arrondis, etc...

### Figures 2a et 2b :

La figure 2a montre une coupe verticale de la lame. Cette forme présente un triangle plein sur le côté supérieur de la lame et un triangle vide sur son côté inférieur. Des variantes de forme, en fonction de l'épaisseur de la lame et de son matériau, peuvent être aisément adoptées. A titre d'exemples non limitatifs :
1) - une forme en double, triple, ou plusieurs triangles,
2) - une forme en trapèze ou double trapèze ou plus,
3) - une forme en demi-cercle ou en double demi-cercle ou plus (figure 2b),
4) - enfin plus généralement toute forme d'emboîtement mâle-femelle ou femelle-mâle des lames en question.

Il est à signaler que les côtés, bas et haut, peuvent être inversés.

### Figures 3a et 3b :

Ces figures montrent à titre d'exemples non limitatifs deux formes possibles pour l'emboîtement horizontal des lames montrées en figures 2a et 2b. Les variantes d'emboîtement sont nombreuses comme cité précédemment.

### Figure 4:

Cette figure montre l'emboîtement vertical, vue de haut, des trois sous-ensembles d'une lame (1, 2 et 3). Les bouts en triangle plein et en triangle vide ne sont donnés qu'à titre d'exemple. Comme cité plus haut (figure 2) des variantes à cette forme peuvent être adoptées. Et, en général, toute forme d'emboîtement pouvant avoir les mêmes usages pour un produit similaire.

### Figure 5 :

Cette figure montre les parties essentielles d'un système d'entraînement (18) pour le pivotement motorisé de la lame. Cette motorisation est composée des éléments suivants :
1) - un moteur électrique (5) à double sens de rotation afin de réaliser l'ouverture et la fermeture de la partie centrale (2) de la lame,
2) - un frein électromagnétique de position (6),
3) - un ensemble d'accrochage (7) servant à accrocher les parties (1) ensembles ainsi que les parties (3) ensembles,
4) - un système réducteur de contrainte (8),
5) - des roulements de fixation (9),
6) - un axe d'entraînement (10),
7) - une gaine de passage de fils électriques ( 11) à travers les parties (1) et les parties (3) des lames.

Le système d'entraînement (18) peut aussi être installé ou logé dans la partie centrale (2) de la lame montrée en figure 1. Ce qui représente une des nombreuses variantes possibles d'emplacement de ce système.

### Figure 6 :

Cette figure montre bien le degré de liberté d'une extrémité de l'axe (10) dans la partie centrale (2) alors que l'autre extrémité de l'axe (10) est fixée dans la partie (1). Suite à une translation verticale d'une valeur (h) de la partie latérale (1) par rapport à la partie centrale (2), il en résulte un déboîtement ou décalage (h) des lames.

### Figure 7 :

Cette figure montre l'axe d'entrainement (10). Il se compose de la façon suivante :
1) - une partie cylindrique (11) creuse de l'intérieur,
2) - une partie plate (12) percée de l'intérieur pour passer des fils électriques. Cette partie est à engager dans la partie centrale (2) de la lame,
3) - un clips (13) d'accrochage de la partie centrale (2) avec la partie latérale. Le même clips de la partie opposée accrochera la partie latérale (3) à la partie centrale (2),
4) - deux roulements (19),
   - une roue dentée (14) montée sur la partie cylindrique et faisant partie d'un réducteur.

### Figure 8 :

Cette figure représente l'architecture d'un système d'accrochage (7) comme suit :
1) - une partie inférieure (14) fixée le haut d'une partie (1) ou (3) non pivotante par tout moyen de fixation approprié,
2) - une partie supérieure (15) non fixée appelée à s'engager à l'intérieur de la partie (1) ou (3) de la lame latérale immédiatement supérieure au moment de la fermeture,
3) - des charnières (16) servant surtout, au moment de l'enroulement des volets sur le tambour supérieur, à permettre aux lames d'épouser la forme du tambour.

### Figure 9 :

Cette figure présente une vue de l'intérieur des volets dans la position "Fermeture". Le système d'entraînement (18) a été montré sur le dessins d'une façon apparente afin de signaler son décalage (d) par rapport à l'axe médian (17) de la lame centrale (2) (voir aussi figure 5) afin de faciliter le pivotement.

Plusieurs variantes, en fonction de la demande et des contraintes techniques, se présentent :
1) - les lames peuvent être d'entraînement manuel, donc sans moteur et sans ensemble (18),
2) - les lames peuvent recevoir un ensemble d'entraînement (18) de chaque côté de la partie centrale (2), soit un ensemble dans la partie (1) et un ensemble dans la partie (3),
3) - les lames peuvent recevoir un seul ensemble d'entraînement par lame qui sera logé soit dans la partie (1), soit dans la partie (3),
   - le système d'entraînement peut aussi être installé ou logé dans la partie centrale (2),
   - et enfin toutes sortes de combinaisons possibles entre lames et ensembles d'entraînement peuvent être envisagées.

### Figure 10 :

Cette figure montre une vue extérieure des volets. Les lignes obliques, bien qu'intentionnellement montrées sur le dessin ne se voient pas en réalité.

### Figure 11 :

Cette figure montre le désemboîtement des lames poussées par une force verticale venant du tambour travaillant sous un ordre d'ouverture des volets.

Dans cette position, les parties centrales (2) se trouvent totalement désengagées et accrochées par l'axe (10) ou par l'ensemble d'accrochage de la figure 8, sur leurs lignes médianes, prêtes à pivoter sur elles-mêmes.

### Figure 12 :

Cette figure montre que seules les parties centrales (2) de deux des lames d'un volet, se trouvant en position (b et c) ont pivoté sur elles-mêmes de la position verticale correspondant à une fermeture, à la position horizontale correspondant à une ouverture. Bien sûr, cette décision est voulue et est commandée par les boutons se trouvant sur le boîtier de commande.

### Figure 13 :

Cette figure montre qu'une fois le pivotement effectué, toutes les autres lames reprennent leur position de fermeture initiale suite à une commande de fermeture des volets. Ainsi les lames en position (b) et en position (c) restent seules ouvertes alors que toutes les autres se trouvent hermétiquement fermées.

### Figure 14 :

Cette figure montre un emboîtement vertical de deux lames ayant reçu chacune une barrette de miroir (20) sur sa partie centrale (2). Selon le but recherché, la totalité ou une partie seulement des lames peut être équipée de barrettes de miroir ou de matériau réfléchissant. On peut également remplacer les miroirs par tout matériau en feuille réfléchissant et adhésif ou par tout matériau de facteur de réflexion prédéterminée (ex. 20 %, 30 %, en allant de la peinture blanche vers le miroir argenté total).

### Figure 15 :

Cette figure montre le rangement des barettes de miroir (20) en position volets fermés. Avec ce rangement toutes les barrettes s'additionnent pour faire un miroir d'une seule pièce. Ce grand miroir sur environ 80 % de la surface d'ouverture donne une illusion d'espace, un confort de vue et agrémente l'intérieur de l'appartement.

### Figure 16 :

Cette figure montre l'emplacement d'un interrupteur de sécurité (21) dans le milieu du côté bas d'une partie centrale (2). Il est muni d'une tige télescopique (22). Les contacts de cet interrupteur (21) ne sont fermés que lorsque le total désemboîtement horizontal des lames est effectué. Tous les interrupteurs (21) se trouvant fermés, ils permettent alors aux rotors des moteurs correspondants d'exécuter les ordres venant du boîtier de commande et de sécurité.

### Figure 17 :

Ce schéma montre le principe de fonctionnement d'un boîtier de commande avec un ensemble de commande (25) et un ensemble de sécurité (26). Un inverseur (23) sert à inverser le sens de rotation du moteur (5). Le bouton poussoir de commande (24) commande à la fois le moteur (5) et le frein (6). Il est à noter que ce schéma n'est cité qu'à titre d'exemple. Maintes possibilités existent. Deux boutons, l'un pour l'ouverture et l'autre pour la fermeture, remplaçant ainsi l'inverseur, sont une variante tout à fait possible, etc...

Dans le souci d'augmenter le confort, plusieurs systèmes d'entraînement peuvent être mus par un seul bouton poussoir. Il existe alors une infinité de variantes sur mesure.

Ce schéma montre le principe de fonctionnement de l'ensemble de sécurité (26) à l'ouverture alors que des parties centrales (2) sont toujours ouvertes. Il s'agit d'un ensemble de deux bobines électromagnétiques de déblocage (27) et de blocage (28) qui agissent sur un verrou placé de chaque côté de la lame la plus basse appelée lame inférieure. C'est la lame qui touche le bas de l'ouverture ou de la fenêtre au moment de la fermeture des volets.

Quand les interrupteurs (21), placés en série, sont fermés, la bobine de déblocage (27) est actionnée. Une fois un interrupteur (21) ouvert, le thyristor (29) de la bobine de blocage (28) devient passant et le blocage est activé. La lame inférieure est alors fixée.

L'interrupteur (21) est placé sur l'axe (10) qui signale ou pas une rotation du moteur aux bobines électromagnétiques.

Le circuit comporte encore un ensemble transformateur, filtre, régulateur, redresseur à la portée de l'homme du métier et représenté sur la figure par un bloc fonctionnel (31).

### Figure 18 :

Cette figure montre le passage des gaines (30) depuis le boîtier de commande et sécurité (25,26) jusqu'aux ensembles d'entraînement dans les lattes latérales ( 1 et 3).

La jonction des fils au niveau du tambour se fera par un système de glissement des balais sur des anneaux conducteurs. Ceci est un exemple, plusieurs autres méthodes peuvent être réalisées.

### FONCTIONNEMENT DES VOLETS

Volets fermés :

### OUVERTURE D'UNE OU DE PLUSIEURS LAMES :

1°) - Pour ouvrir des lames, il suffit de relever partiellement le volet pour obtenir la figure 11. Il est à signaler que ce mouvement pourra être automatisé sur commande.
2°) - L'interrupteur de sécurité (21) se trouvant dans la partie centrale (2) sera fermé, ce qui permettra d'exécuter des ordres de pivotement. Il suffit alors de tourner un seul moteur, au moins, d'une lame sans pour autant régler son angle de rotation. Cette commande active à la fois un desserrement des freins et une rotation du moteur.
3°) - Le système de blocage de la lame inférieure est alors actionné, causé par le pivotement d'une partie centrale (2) et par l'ouverture de son interrupteur (21).
4°) - Procéder ensuite à la fermeture des volets. Les interrupteurs (21) des lames non tournées se remettent en position d'inhibition d'action de pivotement, alors que pour les lames ayant pivotées, le moteur est autorisé à tourner. Ce qui donnera, à volonté, un confort de réglage de l'angle de rotation des lames, alors que les volets se trouvent en position de fermeture.
5°) - Le système de blocage reste activé car un ou quelques lames ont tourné, ce qui a coupé le circuit composé des interrupteurs (21) placés en série dans les parties ( 1 ou 3) (figure 17). On peut alors recommencer depuis le début pour ouvrir d'autres lames. On ne fait alors que désemboîter les lames sans pouvoir ouvrir les volets.
   - Prendre le temps nécessaire pour ajuster l'angle de rotation et régler ainsi l'éclairement interne voulu.

### OUVERTURE TOTALE DES VOLETS :

1°) - Actionner le moteur pour espacer légèrement les lames (décrit plus haut).
2°) - Actionner le moteur mais cette fois-ci pour fermer les lattes centrales.
3°) - A la fermeture des parties centrales (2), le système de déblocage à l'ouverture des volets est alors activé et libère ainsi la lame inférieure pour autoriser une ouverture totale.
4°) - Ouvrir complètement ou partiellement les volets.

Un deuxième mode de réalisation de l'invention, à système de pivotement à fils est décrit ci-après à titre d'exemple non limitatif.

### Figure 19, Figure 20, Figure 21

Ces figures représentent respectivement une partie latérale (1,3) non pivotante, une partie centrale (2) pivotante, et l'ensemble monté. Les lames sont d'un type classique en plastique ou en métal avec, côté intérieur, une partie coulissante (1a-3a) ou (2a) fermant l'âme (1b, 2b,3b) de la lame. La particularité de ce mode de réalisation réside dans l'épaisseur plus importante des parties latérales (1,3) et dans la forme incurvée des parties coulissantes (1a, 3a) pour permettre l'enroulement de la nappe de lames sur le tambour du volet roulant.

Cette figure montre un système d'entrainement à fils pour un ensemble de lames montées chacune sur un axe (34).

Un fil primaire (31) réuni l'axe supérieur au système de commande du volet roulant, des fils secondaires (32) réunissent deux axes successifs entre eux, et sont entrainés par le fil primaire.

Un autre fil primaire (33) commande un deuxième ensemble de lames non représenté dans sa totalité. Les fils primaires peuvent être commandés manuellement ou par un moteur.

### Figure 23

Un axe (34) comporte une partie (36) par exemple à section carrée, pénétrant dans un logement de forme correspondante (39) de la partie centrale (2b) (voir figure 20) et une partie (35) cylindrique traversant totalement la partie latérale (1b) ou (3b) dans son logement (40).

L'axe (34) est prolongé par deux poulies (37) pour coopérer avec les fils de commande (31) ou (32) et par une butée de sécurité (38).

Si, au moment où l'on veut enrouler le volet certaines lames sont inclinées, l'appui de leur butée (38) permet de les remettre automatiquement en position verticale avant l'enroulement sur le tambour.

De plus, un repère (39) visualise la position inclinée ou non de la lame.

## Revendications

1. Dispositif de fermeture-ouverture pour un espace libre de bâtiment par exemple un volet roulant pour fenêtre du type à lames pouvant glisser dans deux guides verticaux latéraux (4), accrochées les unes aux autres par des systèmes d'accrochage (7), et comportant sur leur longueur un système d'emboîtement mâle-femelle, le dispositif pouvant être descendu ou remonté de façon à fermer ou ouvrir l'espace entre une position de fermeture totale dans laquelle la lame inférieure repose sur un montant horizontal et dans laquelle les lames sont toutes emboîtées par gravité les unes dans les autres sur toute leur longueur de façon à former une nappe continue et une position d'ouverture partielle ou totale dans laquelle les lames sont désemboîtées par gravité et séparées les unes des autres par un espace déterminé par la hauteur du système d'accrochage (7), caractérisé en ce que certaines lames au moins du dispositif comportent une partie pivotante recouverte sur une de ses faces par un matériau réfléchissant, et en ce que le dispositif comporte des moyens d'entrainement pour le pivotement sélectif des parties pivotantes.

2. Dispositif selon la revendication 1, caractérisé en ce que toutes les lames comportent des barrettes de miroir (20).

3. Dispositif selon l'une des revendications 1 et 2, caractérisé en ce que chaque lame est composée de trois parties (1,2,3) avec deux parties latérales verticales non pivotantes (1,2) ayant chacune une extrémité guidée verticalement dans un guide (4) et une partie centrale (2) pouvant pivoter entre la verticale et une position inclinée autour d'axes horizontaux (10) réunissant la partie centrale et les parties latérales, les axes horizontaux (10) ayant une extrémité fixée dans une partie de lame et une extrémité mobile verticalement par rapport à l'autre partie de lame sur une hauteur prédéterminée (h) permettant un décalage vertical entre les parties latérales non pivotantes (1,2) et la partie centrale pivotante (3) lors de son pivotement.

4. Dispositif selon la revendication 3, caractérisé en ce que chaque lame comporte en outre au moins un système d'entraînement motorisé (18) logé dans l'une des parties de ladite lame.

5. Dispositif selon l'une des revendications 3 à 4, caractérisé en ce que les axes horizontaux de pivotement (10) des parties centrales (2) des lames sont décalés d'une distance (d) par rapport à l'axe horizontal longitudinal des lames.

6. Dispositif selon l'une des revendications 3 à 5, caractérisé en ce que les parties (1,2,3) des lames présentent chacune une forme trapézoïdale.

7. Dispositif selon la revendication 4, caractérisé en ce que le système d'entraînement motorisé composé d'un moteur électrique (5), d'un frein électromagnétique (6), d'un système réducteur de contrainte (8), de roulements (9).

8. Dispositif selon l'une des revendications 3 à 7, caractérisé en ce que le dispositif d'accrochage (7) comporte une partie inférieure fixée (14) sur le haut d'une partie non pivotante (1,3) et une partie supérieure (15) s'engageant à l'intérieur d'une partie non pivotante de la lame immédiatement supérieure.

9. Dispositif selon la revendication précédente, caractérisé en ce que les parties (14,15) sont réunies par des charnières.

10. Dispositif selon l'une des revendications 3 à 9, caractérisé en ce que chaque lame est équipée en partie basse d'un interrupteur de sécurité (21) à tige télescopique (22).

11. Dispositif selon l'une des revendications 3 à 10, caractérisé en ce que tous les interrupteurs de sécurité (21) sont montés en série, de façon à actionner lorsqu'ils sont tous fermés une bobine de déblocage (27) d'un verrou placé sur la lame inférieure, et à actionner lorsque l'un d'eux est ouvert, une bobine de blocage (28) du même verrou.

12. Dispositif selon la revendication 5, caractérisé en ce que l'axe (10) d'entraînement se compose d'une partie cylindrique ( 11) creuse et d'une partie plate (12) s'engageant dans la partie creuse (11).

13. Dispositif selon l'une des revendications 1 à 2, caractérisé en ce que chaque lame est composée de trois parties (1,2,3) avec deux parties latérales verticales non pivotantes (1,2) et une partie centrale pouvant pivoter entre la verticale et une position inclinée autour d'axes horizontaux (34) réunisssant la partie centrale et les parties latérales, les parties latérales (1,3) étant plus épaisses que les parties centrales (2) portant le matériau réfléchissant.

14. Dispositif selon la revendication 13, caractérisé en ce que la face interne (1a, 3a) des parties latérales est incurvée et la face interne (2a) de la partie centrale est plane.

15. Dispositif selon l'une des revendications 13 à 14, caractérisé en ce que l'axe (34) comporte une partie (36) entrainant la partie centrale (2) d'une lame et une partie (35) traversant une partie latérale (1,3) de la même lame, et deux poulies d'entraînement (37).

16. Dispositif selon la revendication 15, caractérisé en ce que l'axe (34) comporte en outre une butée de sécurité (38).

## Patentansprüche

1. Vorrichtung zum Öffnen/Schließen eines freien Raumes eines Gebäudes, beispielsweise für einen in zwei seitlichen, vertikalen Führungen (4) gleitend geführten Fenster-Rollladen mit Lamellen, welche ineinander durch ein Verhakungssystem (7) verhakt sind und über ihre Länge ein männliches/weibliches Falzsystem aufweisen, wobei die Vorrichtung zum Versperren oder Freigeben des Raumes zwischen einer vollständigen Schließstellung und einer teilweisen oder völligen Offenstellung heruntergelassen oder hochgezogen werden kann, wobei in der Schließstellung die untere Lamelle auf einer horizontalen Stütze ruht und die Lamellen alle durch die Schwerkraft über ihre gesamte Länge ineinander eingefahren sind, so dass sie eine geschlossene Wand bilden und wobei in der teilweisen oder völligen Offenstellung die Lamellen durch die Schwerkraft auseinandergefahren und voneinander durch einen Zwischenraum getrennt sind, der sich aufgrund der Höhe des Verhakungssystems (7) ergibt, **dadurch gekennzeichnet**, dass wenigstens einige Lamellen der Vorrichtung einen schwenkbaren Bereich aufweisen, der auf einer seiner Seiten von einem reflektierenden Material abgedeckt ist und dass die Vorrichtung Mitnahmemittel zum selektiven Verschwenken der schwenkbaren Bereiche aufweist.

2. Vorrichtung nach Anspruch 1, **dadurch gekennzeichnet**, dass alle Lamellen spiegelnde Leisten (20) aufweisen.

3. Vorrichtung nach einem der Ansprüche 1 oder 2, **dadurch gekennzeichnet**, dass jede Lamelle aus drei Bereichen (1, 2, 3) besteht, von denen zwei seitliche, vertikale, nicht schwenkbare Bereiche (1, 3) jeweils ein Ende aufweisen, welches vertikal in einer Führung (4) geführt ist und ein zentraler Bereich (2) zwischen der Vertikalen und einer geneigten Stellung um horizontale Achsen (10) herum zu schwenken vermag, die den zentralen Bereich und die seitlichen Bereiche miteinander verbinden, wobei die horizontalen Achsen (10) ein in einem Bereich der Lamelle befestigtes Ende und ein in Bezug auf den anderen Bereich der Lamelle um eine vorbestimmte Höhe (h) vertikal bewegliches Ende haben, so dass eine Vertikalverschiebung zwischen den seitlichen, nicht schwenkbaren Bereichen (1, 3) und dem zentralen Bereich (2) bei seiner Verschwenkung möglich wird.

4. Vorrichtung nach Anspruch 3, **dadurch gekennzeichnet**, dass jede Lamelle weiterhin zumindest ein motorisiertes Mitnahmesystem (18) aufweist, welches in einem Bereich der genannten Lamelle angeordnet ist.

5. Vorrichtung nach einem der Ansprüche 3 bis 4, **dadurch gekennzeichnet**, dass die horizontalen, schwenkbaren Achsen (10) der zentralen Bereiche (2) der Lamellen um ein Maß (d) in Bezug auf die horizontale Längsachse der Lamelle versetzt sind.

6. Vorrichtung nach einem der Ansprüche 3 bis 5, **dadurch gekennzeichnet**, dass die Bereiche (1, 2, 3) der Lamellen jeweils trapezförmig ausgebildet sind.

7. Vorrichtung nach Anspruch 4, **dadurch gekennzeichnet**, dass das motorisierte Mitnahmesystem aus einem Elektromotor (5), einer elektromagnetischen Bremse (6) und einem Untersetzungssystem (8) für die Spannung und Rollen (9) besteht.

8. Vorrichtung nach einem der Ansprüche 3 bis 7, **dadurch gekennzeichnet**, dass das Verhakungssystem (7) einen unteren, über die Höhe eines nicht schwenkbaren Bereiches (1, 3) befestigten Bereich (14) und einen oberen Bereich (15) hat, der in das Innere eines nicht schwenkbaren Bereiches der unmittelbar darüberliegenden Lamelle eingreift.

9. Vorrichtung nach dem vorangehenden Anspruch, **dadurch gekennzeichnet**, dass die Bereiche (14, 15) durch Scharniere miteinander verbunden sind.

10. Vorrichtung nach einem der Ansprüche 3 bis 9, **dadurch gekennzeichnet**, dass jede Lamelle im unteren Bereich mit einem Sicherheitsschalter (21) mit teleskopischem Schaft (22) ausgestattet ist.

11. Vorrichtung nach einem der Ansprüche 3 bis 10, **dadurch gekennzeichnet**, dass alle Sicherheitsschalter (21) in Serie geschaltet sind, so dass eine Entriegelungsspule (27) eines Riegels betätigt wird, der an der unteren Lamelle angeordnet ist, falls alle geschlossen sind und dass eine Verriegelungsspule (28) des gleichen Riegels betätigt wird, wenn einer von ihnen geöffnet ist.

12. Vorrichtung nach Anspruch 5, **dadurch gekennzeichnet**, dass die Achse (10) für den Antrieb aus einem zylindrischen, hohlen Bereich (11) und einem flachen Bereich (12) besteht, welcher in den hohlen Bereich (11) eingreift.

13. Vorrichtung nach einem der Ansprüche 1 bis 2, **dadurch gekennzeichnet**, dass jede Lamelle aus drei Bereichen (1, 2, 3) besteht, von denen zwei seitliche, vertikale Bereiche (1, 3) nicht schwenkbar sind und ein zentraler Bereich zwischen der Vertikalen und einer geneigten Stellung um horizontale Achsen (34) zu schwenken vermag, die den zentralen Bereich mit den seitlichen Bereichen verbinden, wobei die seitlichen Bereiche (1, 3) dicker ausgebildet sind als der zentrale Bereich (2), der das reflektierende Material trägt.

14. Vorrichtung nach Anspruch 13, **dadurch gekennzeichnet**, dass die Innenseite (la, 3a) der seitlichen Bereiche gekrümmt verläuft und dass die Innenseite (2a) des zentralen Bereiches plan ist.

15. Vorrichtung nach einem der Ansprüche 13 bis 14, **dadurch gekennzeichnet**, dass die Achse (34) einen Bereich (36), der den zentralen Bereich (2) einer Lamelle mitnimmt, einen Bereich (35), der über einen seitlichen Bereich (1, 3) derselben Lamelle hinweg führt und zwei Mitnahmerollen (37) hat.

16. Vorrichtung nach Anspruch 15, **dadurch gekennzeichnet**, dass die Achse (34) weiterhin einen Sicherheitsanschlag (38) aufweist.

## Claims

1. Closing and opening apparatus for an empty building space, for example a roller blind for a window, of the type with slats which are able to slide in two vertical lateral guides (4), hooked onto one another by hooking systems (7), and comprising, over their length, a male-female system of engagement, the apparatus being able to be lowered or raised, so as to close or open the space, between a totally closed position, in which the lowest slat rests on a horizontal transom and in which the slats are all engaged in one another by gravity over all of their length so as to form a continuous sheet, and a partially or totally open position, in which the slats are disengaged by gravity and separated from one another by a space determined by the height of the hooking system (7), characterised in that certain slats at least of the apparatus comprise a pivoting portion which is covered, on one of its faces, by a reflective material, and in that the apparatus comprises means of entrainment for selectively pivoting the pivoting portions.

2. Apparatus according to claim 1, characterised in that all of the slats comprise mirror bars (20).

3. Apparatus according to one of claims 1 and 2, characterised in that each slat is made up of three portions (1, 2, 3) having two lateral, vertical, non-pivoting portions (1, 2 ), each one having one end guided vertically in a guide (4), and one central portion (2), which is able to pivot, between the vertical and an inclined position, about horizontal pins (10) connecting the central portion and the lateral portions, the horizontal pins (10) having one end secured in a slat portion and one end vertically displaceable over a predetermined height (h) relative to the other slat portion, and this permits a vertical displacement between the lateral, non-pivoting portions (1, 2 ) and the central pivoting portion (3) during the pivotal movement thereof.

4. Apparatus according to claim 3, characterised in that each slat also comprises at least one motorised entrainment system (18) housed in one of the portions of said slat.

5. Apparatus according to one of claims 3 to 4, characterised in that the horizontal pins (10) for pivoting the central portions (2) of the slats are displaced by a distance (d) relative to the longitudinal horizontal axis of the slats.

6. Apparatus according to one of claims 3 to 5, characterised in that the portions (1, 2, 3) of the slats each have a trapezoidal configuration.

7. Apparatus according to claim 4, characterised in that the motorised entrainment system comprises an electric motor (5), an electromagnetic brake (6), a pressure reduction system (8) and bearings (9).

8. Apparatus according to one of claims 3 to 7, characterised in that the hooking device (7) comprises a lower portion (14), which is secured to the top of a non-pivoting portion (1, 3), and an upper portion (15), which engages inside a non-pivoting portion of the slat immediately thereabove.

9. Apparatus according to the preceding claim, characterised in that the portions (14, 15) are connected by hinges.

10. Apparatus according to one of claims 3 to 9, characterised in that each slat is provided, in the lower portion, with a safety cut-off (21) having a telescopic bar (22).

11. Apparatus according to one of claims 3 to 10, characterised in that all of the safety cut-offs (21) are mounted in series, so as to actuate, when they are all closed, an unlocking latch (27) of a bolt placed on the lowest slat, and so as to actuate, when one of them is open, a locking latch (28) of the same bolt.

12. Apparatus according to claim 5, characterised in that the entrainment pin (10) comprises a hollow, cylindrical portion (11) and a flat portion (12) which engages in the hollow portion (11).

13. Apparatus according to one of claims 1 to 2, characterised in that each slat is made up of three portions (1, 2, 3) having two lateral, vertical, non-pivoting portions (1, 2 ) and one central portion, which is able to pivot, between the vertical and an inclined position, about horizontal pins (34) connecting the central portion and the lateral portions, the lateral portions (1, 3) being thicker than the central portions (2) which carry the reflective material.

14. Apparatus according to claim 13, characterised in that the internal face (1a, 3a) of the lateral portions is concave, and the internal face (2a) of the central portion is planar.

15. Apparatus according to one of claims 13 to 14, characterised in that the pin (34) comprises a portion (36) entraining the central portion (2) of a slat and a portion (35) traversing a lateral portion (1, 3) of the same slat, and two entrainment pulleys (37).

16. Apparatus according to claim 15, characterised in that the pin (34) also comprises a safety stop member (38).
